# EUROPÄISCHE PATENTSCHRIFT

(11) **EP 0 816 119 B1**
(45) Veröffentlichungstag und Bekanntmachung des Hinweises auf die Patenterteilung: **02.10.2002**
(21) Anmeldenummer: 97810257.2
(22) Anmeldetag: 25.04.1997
(51) Int. Cl.: B42B 4/00

(54) **Verfahren zur Herstellung von Druckprodukten und nach dem Verfahren hergestellte Produkte**
Method for manufacturing printed products and so manufactured products
Procédé pour la réalisation de produits imprimés et produits imprimés ainsi réalisés

(30) Priorität: 26.06.1996 CH 160096
(43) Veröffentlichungstag der Anmeldung: 07.01.1998
(73) Patentinhaber: Ferag AG, 8340 Hinwil (CH)
(72) Erfinder: Jaeger, Erich, 8500 Frauenfeld (CH)
(74) Vertreter: Frei, Alexandra Sarah

(56) Entgegenhaltungen:
- GB-A- 550 501
- US-A- 2 153 639
- US-A- 2 245 891
- US-A- 2 267 045

## Beschreibung

Die Erfindung bezieht sich auf ein Verfahren nach dem Oberbegriff des ersten unabhängigen Patentanspruchs, mit welchem Verfahren Druckprodukte wie beispielsweise Magazine oder Broschüren herstellbar sind, welche Druckprodukte im wesentlichen aus einer Mehrzahl von gefalteten Bogen bestehen.

Druckprodukte, die aus einer Mehrzahl von gefalteten Bogen (Tabloiden) bestehen, werden üblicherweise aus einem Zwischenprodukt oder aus einer Mehrzahl von Teilprodukten hergestellt, wobei das Zwischenprodukt oder die Teilprodukte aus einer Mehrzahl von lose ineinander gefalteten Bogen besteht. Derartige Teilprodukte (Tabloide) werden beispielsweise dadurch hergestellt, dass eine bedruckte Papierbahn längs zerschnitten wird in eine Mehrzahl von Teilbahnen, dass die Teilbahnen übereinander geführt werden und dass die übereinander geführten Teilbahnen quer zerschnitten und im wesentlichen mittig zwischen den Schnittlinien gefaltet werden.

Ein fertiges Produkt wird aus nur einem beispielsweise wie oben. beschrieben hergestellten Zwischenprodukt hergestellt, indem die lose ineinander gefalteten Bogen vor oder nach dem Schneiden und vor oder nach dem Falten ent-Zur Herstellung von fertigen Produkten aus mehreren der oben beschriebenen Teilprodukte kommen verschiedene Verfahren zur Anwendung:
- die Teilprodukte werden ineinander eingesteckt (von-aussen-nach-innen-Methode) oder aufeinander gesammelt (von-innen-nach-aussen-Methode) und in der gemeinsamen Falzlinie zusammengeheftet;
- die Teilprodukte werden wie oben eingesteckt oder gesammelt oder werden durch Zusammentragen in gefaltetem Zustand gestapelt, dann wird die Rückenpartie mit den Falzen mindestens teilweise weggefräst und die Bogen werden an den Frässtellen miteinander verleimt;
- die Teilprodukte werden einzeln geheftet, dann werden sie zusammengetragen und im Rückenbereich miteinander verleimt oder auf eine andere Art miteinander verbunden.

In allen den bekannten Verfahren können auf verschiedenste Weisen Deckbogen oder Deckblätter und/oder Rückenverkleidungen an den zusammengefassten Teilprodukten angebracht werden.

In den Publikationen US-2267045, US-2153639, US-2245891und GB-550501 wird auch vorgeschlagen, gefaltete Teilprodukte aufeinander zu stapeln und dann entlang einer Heftlinie parallel zum Rücken und von diesem beabstandet zu heften. Auch die so hergestellten, als Buchblöcke zu bezeichnenden Zwischenprodukte werden durch in der Buchbinderei bekannte Methoden mit Rückenabdeckungen und Buchdeckeln versehen.

Die Erfindung stellt sich mm die Aufgabe, ebenfalls ein Verfahren zur Herstellung vom Druckprodukten aus mindestens einem Teilprodukt aufzuzeigen, wobei das Teilprodukt aus einer Mehrzahl von lose ineinander gefalteten Bogen besteht, wie es beispielsweise im Tiefdruck hergestellt wird (Tabloid). Das Verfahren soll sehr einfach durchführbar und möglichst einfach an verschiedene Produktedicken, Produkteformate und/oder Papierqualitäten anpassbar sein. Trotzdem soll es ein Produkt liefern, das eine vergleichbare Qualität hat wie entsprechende, nach bekannten Methoden hergestellte Produkte, das insbesondere ähnlich gute Öffnungseigenschaften aufweist. Ferner soll das erfindungsgemässe Verfahren es einfach möglich machen, in das Produkt neben den Teilprodukten weitere Druckerzeugnisse, wie beispielsweise einzelne Seiten oder kleinere, bedruckte Karten oder Musterbeutel oder ähnliches einzubringen sowie das Produkt mit Deckbogen, Deckblättern und/oder Rückenverkleidung zu versehen.

Diese Aufgabe wird gelöst durch das Verfahren, wie es in den Patentansprüchen definiert ist.

Gemäss dem erfindungsgemässen Verfahren werden die aus einer Mehrzahl von ineinander gefalteten Bogen bestehenden Teilprodukte zu einem Stapel zusammengetragen, wobei die Faltkanten der Teilprodukte aufeinander positioniert werden. Der Stapel wird dann entlang einer Heftlinie, die parallel zum Rücken verläuft, durch alle Lagen hindurch geheftet, wobei der Abstand der Heftlinie von der äussersten Falzkante gross genug ist, so dass auch der innerste Bogen jedes Teilproduktes durch die Heftung erfasst wird. Das heisst mit anderen Worten, dass die Bogen der Teilprodukte in ihrem gefalteten Zustand geheftet werden und dass der gefaltete Zustand jedes Bogens durch die Heftung fixiert wird. Die Teilprodukte müssen für das Zusammentragen nicht geöffnet werden, das heisst, sie brauchen auch nicht mit einem Hilfsmittel ausgestattet zu sein, das wie beispielsweise ein Vorfalz ein einfaches Öffnen ermöglicht.

Die Heftung, mit der die zusammengetragenen Teilprodukte zusammengefasst werden, ist beispielsweise eine mehrfache, beispielsweise eine dreifache Drahtheftung oder eine sich über die ganze Länge des Rückens erstreckende Fadenheftung.

Soll nur *ein* Teilprodukt (Zwischenprodukt) zu einem fertigen Produkt verarbeitet werden, entfällt der Schritt des Zusammentragens. Ein artgleiches Produkt wie dasjenige, das aus nur einem Zwischenprodukt hergestellt wird, entsteht auch, wenn anstelle des Zusammentragens eine Mehrzahl von Teilprodukten ineinander eingesteckt oder aufeinander gesammelt werden und die Teilprodukte dann in der oben beschriebenen Art miteinander verheftet werden. Ein derartiges Verfahren ist vorstellbar, bringt aber den Nachteil, dass mit wachsender Zahl der ineinander gefalteten Bogen sich der notwendige Abstand der Heftung vom Rücken erhöht und dadurch ein grösserer Bereich der Seiten nicht bedruckbar und das Öffnen des fertigen Produktes mehr und mehr beeinträchtigt wird.

Vor der Heftung wird um den Stapel von Teilprodukten ein Deckbogen oder Rückenstreifen gelegt und mit der Heftung am Produkt befestigt.

Das erfindungsgemässe Verfahren hat gegenüber bekannten Verfahren, die auf der Leimung eines gefrästen Rückens beruhen, den Vorteil, dass es weitgehendst unabhängig ist von der zu verarbeitenden Papierqualität, dass es keine Trocknungszeit oder Aushärtungszeit und -Energie benötigt und dass es ein nicht alterndes Produkt liefert. Ferner können problemlos verschiedenste Papierqualitäten und/oder verschieden beschichtete Papiere miteinander verarbeitet werden, für die in einem Leimverfahren verschiedene Leimtypen notwendig wären. Gegenüber bekannten Heftverfahren, bei denen die ineinandergefalteten Bogen im Falz geheftet werden, hat das erfindungsgemässe Verfahren den Vorteil, dass die Bogen verschiedener Teilprodukte nicht geöffnet werden müssen, dass das Ausrichten und Pressen der Bogen für das Heften einfacher ist, da nicht im Falz geheftet werden muss, und dass auch einzelne Seiten problemlos in das Produkt integrierbar sind. Gegenüber der Falzheftung ist aber der zu heftende Papierstapel doppelt so dick, was aber bis zu sehr hohen Dicken mit bekannten Heftapparaten problemlos bewältigbar ist.

Eine beispielhafte Variante des erfindungsgemässen Verfahrens und verschiedene beispielhafte Ausführungsformen von mit dem erfindungsgemässen Verfahren herstellbaren Druckprodukten werden anhand der folgenden Figuren im Detail beschrieben. Dabei zeigen:
- **Figur 1**: eine beispielhafte Variante des erfindungsgemässen Verfahrens zur Herstellung von Druckprodukten, die im wesentlichen aus einer Mehrzahl von gefalteten Bogen bestehen;
**Figur 2** ein beispielhaftes nach dem erfindungsgemässen Verfahren hergestelltes Druckprodukt aus nur einem Teilprodukt oder aus einer Mehrzahl von ineinander eingesteckten oder aufeinander gesammelten Teilprodukten;
**Figuren 3 bis 6** weitere Beispiele von Druckprodukten, die nach dem erfindungsgemässen Verfahren herstellbar sind.

**Figur 1** zeigt schematisch eine beispielhafte Variante des erfindungsgemässen Verfahrens zur Herstellung von Druckprodukten, die im wesentlichen aus einer Mehrzahl von gefalteten Bogen bestehen.

Es werden dabei aus beispielsweise drei bedruckten Papierbahnen 10, 20 und 30 in aus dem Tiefdruck bekannter Weise drei Teilprodukte hergestellt, die aus je drei ineinander gefalteten Bogen bestehen, die also je zwölf Druckseiten im fertigen Produkt darstellen. Die Teilprodukte werden hergestellt, indem die bedruckten Papierbahnen 10, 20 oder 30 längsgeschnitten werden (schematisch dargestellt durch je zwei kleine Scheren), indem die durch das Längsschneiden entstehenden Teilbahnen 11, 12 und 13 bzw. 21, 22, 23 bzw. 31, 32, 33 durch Wenden über Wendestangen 3 übereinander geführt werden, indem die übereinandergeführten Teilbahnen quer geschnitten werden und indem die durch das Querschneiden entstehenden Gruppen von aufeinanderliegenden Bogen (11/12/13, 21/22/23 und 31/32/33) quer und im wesentlichen mittig gefalzt werden.

Die durch das Querschneiden und Falzen der übereinandergeführten Teilbahnen entstehenden Teilprodukte werden auf einer Zusammentragstrecke zusammengetragen zu einem Stapel 40 (11/12/13 + 21/22/23 + 31/32/33). Um den Stapel 40 wird ein Deckbogen 41 (z.B. Titelseite) gelegt und dann wird Stapel 40 und Deckbogen 41 zu einem fertigen Produkt 50 zusammengefasst, indem auf einer Heftlinie 42 parallel zum Rücken 43 beispielsweise drei Heftklammern 51 angebracht werden.

Nach dem Heften wird das Druckprodukt 50 gegebenenfalls an den drei offenen Kanten beschnitten.

Varianten zur im Zusammenhang mit der Figur 1 dargestellten Verfahren bestehen beispielsweise darin, dass
- die verschiedenen Teilprodukte verschieden viele Bogen aufweisen und/oder verschiedene Formate haben;
- mindestens ein Teil der Teilprodukte nicht on-line zusammengetragen werden, sondern beispielsweise ab Wickeln in die Zusammentragstrecke zugeführt werden;
- die Teilprodukte mindestens zum Teil nicht aus übereinander positionierten Teilbahnen hergestellt werden, sondern durch Einstecken oder Sammeln von bereits gefalteten Bogen oder durch Zusammentragen von ungefalteten Bogen und nachträgliches Falten;
- zwischen den Teilprodukten noch Zusatzprodukte aus anderen Quellen zusammengetragen werden;
- die Teilprodukte vor dem Zusammentragen einer zusätzlichen Bearbeitung unterzogen werden (z.B. Aufbringen eines Zusatzproduktes wie Karte oder Musterbeutel oder Aufdrucken individueller Information auf einer der äussersten Seiten);
- die Heftung mit Heftklammern durch eine äquivalente Methode zum Verbinden der Teilprodukte ersetzt wird (z.B Fadenheftung).

**Figur 2** zeigt ein Druckprodukt 60, das im wesentlichen aus gefalteten Bogen besteht und nach dem erfindungsgemässen Verfahren hergestellt ist. Das dargestellte Produkt besteht nur aus einem Teilprodukt oder es ist entstanden durch Sammeln oder Einstecken verschiedener Teilprodukte, derart, dass alle Bogen ineinander gefaltet sind.

Es ist aus der Figur 2 gut ersichtlich, dass die Position der Heftlinie 42 einen Mindestabstand d von der äussersten Rückenkante 43 haben muss, nämlich derart, dass durch die Heftung auch der innerste Bogen des Produktes erfasst und festgehalten wird. Das heisst mit anderen Worten, der Abstand zwischen Heftlinie 42 und äusserster Rückenkante 43 muss auf jeden Fall grösser sein als die halbe Dicke des fertigen Produktes.

**Figuren 3 bis 6** zeigen noch verschiedene Varianten, mit denen nach dem erfindungsgemässen Verfahren hergestellte Produkte mit Deckblättern und/oder Rückenverkleidungen versehen werden können.

**Figur 3** zeigt ein Druckprodukt 81, das aus acht Teilprodukten verschiedener Dicke besteht und das in bekannter Art mit einem Deckbogen 82 versehen ist, wobei der Deckbogen 82 ein Format hat, das im wesentlichen zwei Seiten des fertigen Produktes plus Rückenbreite entspricht. Danach werden Teilprodukte und Deckbogen durch Heften miteinander verbunden.

**Figur 4** zeigt ein weiteres, beispielhaftes Druckprodukt 83. Dieses unterscheidet sich vom Druckprodukt 81 der Figur 3 dadurch, dass anstelle des Deckbogens ein Rückenstreifen 84 vorgesehen ist, welcher Rückenstreifen 84 eine Breite aufweist, die grösser ist als die Rückenbreite plus zwei mal der Mindestabstand zwischen Heftlinie und Rücken. Dieser Rückenstreifen 84 ist ebenfalls vor dem Heften auf dem Rücken zu positionieren und dann mit der Heftung am Produkt zu befestigen.

**Figur 5** zeigt ein weiteres Druckprodukt 87, das wie das Produkt 81 der Figur 3 mit einem durch die Heftung mit den Teilprodukten verbundenen Deckbogen 82 versehen ist, wobei die Heftklammern durch örtlich beispielsweise aufgeklebte Deckstreifen 88 abgedeckt sind.

**Figur 6** zeigt ein weiteres Druckprodukt 95 mit einem beispielsweise aus steifem Papier oder Karton bestehenden Deckbogen 96, der mit der Heftung der Teilprodukte mit diesen verbunden wurde. Damit das Produkt gut zu öffnen ist und damit ein Ausreissen des Deckbogens an den Heftklammern vermieden wird, ist der Deckbogen parallel zur Heftlinie gefalzt, wobei die Falzlinie 97 weiter vom Produkterücken entfernt ist als die Heftlinie.

## Patentansprüche

1. Verfahren zur Herstellung von Druckprodukten aus einem Teilprodukt, das aus einer Mehrzahl von ineinander gefalteten Bogen besteht, oder aus einer Mehrzahl solcher Teilprodukte, die derart zusammengetragen werden, dass ihre Faltkanten übereinander positioniert sind, wobei alle Bogen des Teilproduktes oder der Teilprodukte miteinander verbunden werden, indem sie entlang einer parallel zu den Faltkanten verlaufenden Heftlinie (42) zusammengeheftet werden, wobei die Heftlinie (42) einen Minimalabstand (d) von der äussersten. Rückenlinie (43) des Teilproduktes oder der Teilprodukte aufweist, derart, dass auch der innerste Bogen aller Teilprodukte von der Heftung erfasst wird, **dadurch gekennzeichnet, dass** vor dem Heften ein Deckbogen (41, 82, 96) oder ein Rückenstreifen (84) um das Teilprodukt oder um die zusammengetragenen Teilprodukte gelegt wird und dass dann das Teilprodukt oder die Teilprodukte und der Deckbogen (41, 82, 96) oder der Rückenstreifen (84) in einem einzigen Heftschritt miteinander verbunden werden.

2. Verfahren nach Anspruch 1, **dadurch gekennzeichnet, dass** die Heftung eine Drahtheftung ist und aus einer Mehrzahl von Heftklammern besteht oder dass die Heftung eine Fadenheftung ist.

3. Verfahren nach Anspruch 1 oder 2, **dadurch gekennzeichnet, dass** zwischen den Teilprodukten Zusatzprodukte (72, 74) zusammengetragen werden, die ebenfalls mit den Bogen der Teilprodukte zusammengeheftet werden.

4. Verfahren nach einem der Ansprüche 1 bis 3, **dadurch gekennzeichnet, dass** der Deckbogen (41, 82, 96) eine parallel zur Heftlinie (42) verlaufende Faltlinie (97) aufweist, wobei die Faltlinie (97) weiter vom Rücken entfernt ist als die Heftlinie (42).

5. Druckprodukt, das ein Teilprodukt mit einer Mehrzahl von ineinander gefalteten Bogen oder eine Mehrzahl solcher Teilprodukte und einen Deckbogen (41, 82, 96) oder einen Rückenstreifen (84) aufweist, **dadurch gekennzeichnet, dass** die Bogen des Teilproduktes oder der Teilprodukte und der Deckbogen (41, 82, 96) oder Rückenstreifen (84) durch eine einzige Heftung entlang einer vom Rücken des Produktes beabstandeten Heftlinie (42) miteinander verbunden sind.

6. Druckprodukt nach Anspruch 5, **dadurch gekennzeichnet, dass** es zusätzlich zu den aus ineinandergefalteten Bogen bestehenden Teilprodukten Zusatzprodukte aufweist, die durch dieselbe Heftung mit dem mindestens einen Teilprodukt verbunden sind.

7. Druckprodukt nach einem der Ansprüche 5 oder 6, **dadurch gekennzeichnet, dass** es eine Zeitschrift oder eine Werbebroschüre ist.

## Claims

1. Method for producing printed products from a part product consisting of a plurality of sheets folded inside each other or from a plurality of such part products being collated in such a manner that their folded edges are superimposed, wherein all sheets of the part product or part products are joined by being stitched along a stitching line (42) which runs in parallel to the folded edges at a minimal distance (d) from the outermost spine line (43) of the part product or part products, such that the innermost sheets of all part products are also included in the stitching, **characterized in that** before stitching, a cover sheet (41, 82, 96) or a spine strip (84) is laid around the part product or the collated part products and that the part product or part products and the cover sheet (41, 82, 96) or the spine strip (84) are joined in a single stitching step.

2. Method according to claim 1, **characterized, in that** the stitching is a wire stitching and consists of a plurality of staples or **in that** the stitching is a thread stitching.

3. Method according to claim 1 or 2, **characterized, in that** between the part products, additional products (72, 74) are collated and are stitched together with the sheets of the part products.

4. Method according to one of claims 1 to 3, **characterized, in that** the covering sheet (41, 82, 96) comprises a fold line (97) running parallel to the stitching line (42), wherein the fold line (97) is further distanced from the spine than the stitching line (42).

5. Printed product comprising a part product with a plurality of sheets folded inside each other or a plurality of such part products and further comprising a cover sheet (41, 82, 96) or a spine strip (84), **characterized in that** the sheets of the part product or the part products and the cover sheet (41, 82, 96) or spine strip (84) are joined by means of one single stitching along a stitching line (42) at a distance from the spine of the product.

6. Printed product according to claim 5, **characterized in that** in addition to the part products consisting of sheets folded inside each other, it comprises additional products which are joined by the same stitching to the at least one part product.

7. Printed product according to one of claims 5 or 6, **characterized in that** it is a newspaper or an advertising brochure.

## Revendications

1. Procédé pour la réalisation de produits imprimés à partir d'un produit partiel qui se compose d'une pluralité de feuilles pliées l'une dans l'autre ou d'une pluralité de tels produits partiels qui sont assemblés de telle sorte que leurs arêtes de pliage se trouvent l'une au-dessus de l'autre, toutes les feuilles du produit partiel ou des produits partiels étant reliées entre elles en ce qu'elles sont brochées le long d'une ligne de brochage (42) parallèle aux arêtes de pliage, dans lequel la ligne de brochage (42) présente une distance minimale (d) à partir de la ligne du dos (43) du produit partiel ou des produits partiels de telle manière que même la feuille située le plus à l'intérieur de tous les produits partiels soit incluse dans le brochage, **caractérisé en ce qu'**une feuille de couverture (41, 82, 96) ou une bande de dos (84) est déposée autour du produit partiel ou des produits partiels assemblés avant le brochage et **en ce que** le produit partiel ou les produits partiels et la feuille de couverture (41, 82, 96) ou la bande de dos (84) sont reliés entre eux pour former un seul cahier.

2. Procédé suivant la revendication 1, **caractérisé en ce que** le brochage est une piqûre au fil métallique et se compose d'une pluralité de crampons en fil de fer ou **en ce que** le brochage est une piqûre au fil textile.

3. Procédé suivant l'une quelconque des revendications 1 ou 2, **caractérisé en ce que**, entre les produits partiels, sont assemblés des produits complémentaires (72, 74), qui sont également brochés avec les feuilles des produits partiels.

4. Procédé suivant l'une quelconque des revendications 1 à 3, **caractérisé en ce que** la feuille de couverture (41, 82, 96) présente une ligne de pliage (97) parallèle à la ligne de brochage (42), la ligne de pliage (97) étant plus éloignée du dos que la ligne de brochage (42).

5. Produit imprimé qui présente un produit partiel composé d'une pluralité de feuilles pliées l'une dans l'autre ou une pluralité de tels produits partiels et une feuille de couverture (41, 82, 96) ou une bande de dos (84), **caractérisé en ce que** les feuilles du produit partiel ou des produits partiels et la feuille de couverture (41, 82, 96) ou la bande de dos (84) sont reliées entre elles par un brochage unique le long d'une ligne de brochage (42) située à distance du dos du produit.

6. Produit imprimé suivant la revendication 5, **caractérisé en ce que** le produit comporte, outre les produits partiels composés de feuilles pliées l'une dans l'autre, des produits complémentaires qui sont reliés avec au moins l'un des produits partiels par le même brochage.

7. Produit imprimé suivant l'une quelconque des revendications 5 ou 6, **caractérisé en ce que** le produit est un magazine ou un catalogue publicitaire.
